# EUROPÄISCHE PATENTSCHRIFT

(11) **EP 1 908 536 B1**
(45) Veröffentlichungstag und Bekanntmachung des Hinweises auf die Patenterteilung: **19.11.2008**
(21) Anmeldenummer: 06121861.6
(22) Anmeldetag: 06.10.2006
(51) Int. Cl.: B21D 7/08, B21D 9/10

(54) **Vorrichtung zum maschinellen Fliessformbiegen von Profilen**
Apparatus for mechanically flowform bending of profiles
Dispositif pour le cintrage par fluoformage mécanisé de profilés

(43) Veröffentlichungstag der Anmeldung: 09.04.2008
(73) Patentinhaber: Klingelnberg AG, 8023 Zürich (CH)
(72) Erfinder: STOLZ, Marcus, CH-8962 Bergdietikon (CH); KROSCHK, Andrea, D-78250 Tengen (DE); HOFMANN, Adrian, CH-8416 Flaach (CH); MÜLLER, Arno, D-78343 Gaienhofen-Horen (DE)
(74) Vertreter: OK pat AG

(56) Entgegenhaltungen:
- DE-A1-1102004 003 68
- US-A1- 4 688 414

## Beschreibung

Die Erfindung betrifft Vorrichtungen, die eingesetzt werden, um Profile zu biegen. Insbesondere geht es um das sogenannte (Kalt-) Fliessformbiegen.

### HINTERGRUND DER ERFINDUNG

In der deutschen Patentanmeldung DE 19717472 A1 wird eine Walzenbiegemaschine beschrieben, die mit einem Dornschaft ausgerüstet ist, der im Innenraum eines zu biegenden Profils in der Biegezone positioniert wird. Die Biegemaschine besteht aus einer an der Innenseite des gebogenen Profils sich anlegenden Mittelrolle, einer sich an der Bogenaussenseite anlegenden Walzrolle und einer an der Auslaufseite des Profils angeordneten Biegerolle, welche auf die Bogenaussenseite wirkt, und zwar entgegen der Abstützwirkung einer an der Einlaufseite an der Bogenaussenseite anliegenden Stützrolle.

Eine weitere Biegemaschine ist aus der deutschen Patentanmeldung DE 102004003681 A1 bekannt. In der besagten Patentanmeldung geht es um ein neuartiges Verfahren, das auch als Kalt-Fliessformbiegen bezeichnet wird, und um eine entsprechend ausgelegte Biegemaschine.

Die DE 102004003681 A1 beschreibt eine Vorrichtung gemäß dem Oberbegriff des Anspruchs 1.

Es ist eine Aufgabe der Erfindung eine verbesserte Lösung für die maschinelle Umsetzung des Kalt-Fliessformbiegens bereit zu stellen.

Es ist eine weitere Aufgabe der Erfindung eine Biegemaschine bereit zu stellen, die flexibler einsetzbar ist als bisher bekannte Maschinen.

Die Aufgabe wird durch eine Vorrichtung gemäss Anspruch 1 gelöst.

Gemäss Erfindung wird eine Vorrichtung zum automatisierten Biegen von Profilen bereit gestellt. Die Maschine umfasst eine Walzrolle und eine mehrteilige Gegendruckrolle, die beabstandet von der Walzrolle auf der gegenüberliegende Seite eines zu biegenden Profils angeordnet ist. Die Walzrolle und die Gegendruckrolle weisen Rollenachsen auf, die parallel zueinander verlaufen. Gemäss Erfindung dienen mindestens zwei Rollenteile als Gegendruckrolle. Diese Rollenteile sind koaxial zueinander angeordnet und so schwimmend gelagert, dass der relative axiale Abstand zwischen den beiden Rollenteilen variabel ist. In der Maschine wird beim Biegen einerseits Druck auf das zu biegende Profil ausgeübt, indem der relative Abstand zwischen mehrteiliger Gegendruckrolle und Walzrolle reduziert wird und andererseits wird in einer Richtung parallel zu den Rollenachsen kontrolliert Druck auf die Rollenteile der Gegendruckrolle ausgeübt, um das beim Umformen des Materials stattfindende Fliessen gezielt beeinflussen zu können.

Vorteilhafte Ausgestaltungen der erfindungsgemässen Vorrichtung bilden die Gegenstände der Ansprüche 2 bis 15.

### ZEICHNUNGEN

Ausführungsbeispiele der Erfindung werden im Folgenden unter Bezugnahme auf die Zeichnungen näher beschrieben. Es zeigen:
- **FIG. 1A**: eine schematische Draufsicht auf einen Teil einer ersten Vorrichtung gemäss Erfindung;
- **FIG. 1B**: einen stark vereinfachten Querschnitt eines zu biegenden Längsprofils (Hutprofil) senkrecht zur Längsrichtung;
- **FIG. 2**: eine schematische Draufsicht eines Teils der Rollen einer ersten Vorrichtung gemäss Erfindung;
- **FIG. 3**: eine detaillierte Draufsicht auf einen Teil einer weiteren Vorrichtung gemäss Erfindung;
- **FIG. 4**: eine schematische 3-dimensionale Ansicht auf einen Teil einer weiteren Vorrichtung gemäss Erfindung;
- **FIG. 5A**: eine schematische 3-dimensionale Ansicht auf einen Teil einer weiteren Vorrichtung gemäss Erfindung;
- **FIG. 5B**: eine schematische Seitenansicht eines Teils einer weiteren Vorrichtung gemäss Erfindung;
- **FIG. 6**: eine stark schematisierte Ansicht einer ersten Vorrichtung gemäss Erfindung.

### DETAILLIERTE BESCHREIBUNG

Das Prinzip des Verfahrens beruht auf einem in eine Biegemaschine 10 integrierten Walzwerk 20, welches die Wandstärke eines Längsprofils 1 entsprechend der gewünschten Profilkrümmung auswalzt. Die entsprechende Biegemaschine 10 ist in Fig. 6 schematisch gezeigt. Je nach Ausführungsform wird dem bekannten Roll-Biegen ein spezieller erfindungsgemässer Walzvorgang überlagert. Bei diesem speziellen Walzvorgang wird das Fliessen des Materials gezielt beeinflusst. Dies geschieht durch ein ganz speziell ausgebildetes Walzwerk 20. Der erfindungsgemässe Walzvorgang kann aber auch ohne die üblichen Biegerollen einer Biegemaschine zum Umformen von Profilen verwendet werden.

Sowohl offene wie auch geschlossene Längsprofile 1 werden im Bereich eines Biegekopfes, respektive einer Biegerolle 23, durch das Zusammenwirken dieser Biegerolle 23 mit mehreren Rollen (Gegenrolle 13, 14, Stützrolle 22) umgeformt. Das zu biegende Längsprofil 1 kann, muss aber nicht, beim erfindungsgemässen Biegen zwei unterschiedliche Prozessebenen durchlaufen. In dem sogenannten Walzwerk 20 wird das Profil 1 mit einer für den jeweiligen Radius berechneten Auswalztiefe ausgewalzt. Wegen der so gezielt entstehenden Wandstärkenänderung entsteht die Längskrümmung des Profils 1 (d.h. eine Krümmung in Längsrichtung des Längsprofils 1). Bei geschlossenen Längsprofilen 1 kann ein im Profilinneren gehaltener Dorn 24 die Kraft von einer Walzrolle 11 zu einer Gegenrolle 13, 14 (auch Mittelrolle genannt) des Walzwerks 20 übertragen. In der sogenannten Biegeebene (im Bereich einer Biegerolle 23) kann das Längsprofil 1 durch die Position einer Biegerolle 23 in seine exakte Form gebogen werden. Senkrecht zu der Gegenrolle 13, 14 sind gemäss Erfindung im Bereich des Walzwerks 20 sogenannte Z-Rollen 18, 19 angeordnet, die nicht direkt auf das Profil 1 sondern durch die Gegenrolle 14 hindurch (also indirekt) einwirken.

Im Folgenden wird das Prinzip der Erfindung anhand einer ersten Ausführungsform der Erfindung erläutert. In Fig. 1A ist ein als Walzwerk 20 bezeichneter Teil einer Vorrichtung 10 zum automatisierten Biegen von Längsprofilen 1 gezeigt. Längsprofile 1, die in einer solchen Maschine 10 umgeformt werden, weisen typischerweise eine Längsachse auf. In Fig. 1A ist die Lage des Längsprofils 1 nur durch einen Bezugspfeil angedeutet. Die Längsachse des Längsprofils 1 steht auf der Zeichenebene senkrecht, d.h. sie verläuft parallel zur x-Koordinatenachse. In Fig. 1B ist ein stark vereinfachter Querschnitt eines zu biegenden Längsprofils 1 (Hutprofil) senkrecht zur Längsrichtung gezeigt.

Die Vorrichtung 10 weist ein Walzwerk 20 mit einem Walzkopf und einer mehrteiligen Gegendruckrolle 13, 14, 15 auf. Im gezeigten Ausführungsbeispiel dient eine Walzrolle 11 als Walzkopf. Die mehrteilige Gegendruckrolle 13, 14, 15 ist in Bezug zu der Walzrolle 11 so gelagert und angeordnet, dass sich dazwischen ein kleiner Spalt ergibt. Dieser Spalt entspricht in etwa der Querschnittsform (Querschnitt senkrecht zur Längsachse) des Längsprofils 1, die in Fig. 1B gezeigt ist. In Bezug zu dem Längsprofil 1 befinden sich die Walzrolle 11 auf einer Seite des Längsprofils 1 und die Gegendruckrolle 13, 14, 15 auf der gegenüberliegenden Seite.

Die mehrteilige Gegendruckrolle weist eine erste Rollenachse Z2 auf, die im Wesentlichen senkrecht zu der Längsachse des Längsprofils 1 verläuft. Wie erwähnt, handelt es sich gemäss Erfindung bei der Gegendruckrolle um eine mehrteilige Gegendruckrolle. Die mehrteilige Gegendruckrolle wird hier auch als Rollenpaar bezeichnet, da sie mindestens zwei Rollenteile 13, 14 aufweist, die koaxial angeordnet sind. Die Rollenteile 13, 14 können, müssen aber nicht, auf einer gemeinsamen Achse oder Welle 21 sitzen (siehe Fig. 6), deren Mittelpunktlinie in Fig. 1A als Rollenachse Z2 angedeutet ist. Die Rollenteile 13, 14 sind so schwimmend gelagert, dass der relative axiale Abstand zwischen den Rollenteilen 13, 14 variabel ist. Zu diesem Zweck kann entweder eines der Rollenteile in Bezug auf die axiale Lage fixiert sein, während das andere Rollenteil entlang der Rollenachse Z2 in z-Richtung verschiebbar ist. Oder es können beide Rollenteile 13, 14 entlang der Rollenachse Z2 in z-Richtung verschiebbar sein.

In Fig. 1A ist der axiale Abstand zwischen den Rollenteilen 13, 14 durch eine elastische Scheibe 15 belegt. Diese Scheibe 15 ist optional. Es können auch andere federnde oder elastische Elemente eingesetzt werden, die eine schwimmende Lagerung der Rollenteile 13, 14 ermöglichen. Hauptzweck der elastischen Scheibe 15, oder der gleichwirkenden Mittel ist es, die beiden Rollenteile 13 und 14 auseinander zu drücken, um so möglichst das umzuformende Längsprofil 1 besser in das Walzwerk einschieben oder hineinziehen zu können Die Scheibe 15 und die gleichwirkenden Mittel werdend daher auch als rückstellende oder abstandhaltende Elemente bezeichnet. Vorzugsweise werden die Z-Rollen 18, 19 erst dann zugestellt, wenn sich das Längsprofil 1 im Walzwerk 20 befindet

Wie in Fig. 1A durch die Doppelpfeile A und B angedeutet, können die Walzrolle 11 (spricht der Walzkopf) und die mehrteilige Gegendruckrolle von rechts und links auf das Längsprofil 1 zugestellt werden, um so eine Umformkraft auf das Längsprofil 1 auszuüben. Bei dieser Zustellbewegung kann der Abstand zwischen den Achsen Z1 und Z2 vergrössert oder verkleinert werden. Diese Zustellbewegung wird auch als Y_{W}-Zustellung (Y_{W} ist die Walzachse die parallel zur y-Koordinatenachse liegt) bezeichnet. In einer weniger flexiblen Ausführungsform ist die Lage einer Achse (z.B. Achse Y2) fest. Während die andere Achse (z.B. Achse Y1) verschoben werden kann.

Um das Fliessen des Materials des zu biegenden Längsprofils 1 gezielt beeinflussen zu können, kommen gemäss Erfindung aber zusätzlich im Bereich des Walzwerks 20 Walzkräfte zum Einsatz, die seitlich, d.h. senkrecht zu der Längsrichtung der Längsprofile, (sprich in z-Richtung) angreifen (senkrechte Pressung genannt). Die Walzrolle 11 (d.h. der Walzkopf) und die mehrteilige Gegendruckrolle bearbeiten hauptsächlich die in der x-z-Ebene liegenden Flächen des Längsprofils 1, während die senkrecht wirkenden Walzkräfte auf die Flächen einwirken, die entweder in der x-y-Ebene liegen oder zur x-y-Ebene leicht schräg geneigt liegen (siehe Beispiel Fig. 1B).

Gemäss Erfindung ist der Aufbau des Walzwerks 20 so gewählt, dass in einer Richtung parallel zu der ersten Rollenachse Z2 kontrolliert Druck auf die Rollenteile 13, 14 ausgeübt wird, wodurch diese Rollenteile 13, 14 wiederum seitlich auf das Längsprofil 1 einwirkende Walzkräfte aufbringen. In dem in Fig. 1A gezeigten Beispiel wird der kontrollierte Druck durch die Doppelpfeile C und D angedeutet. Um den notwendigen Druck ausüben zu können, sind eine erste Z-Rolle 18 mit einer Rollenachse Y2 und eine zweite Z-Rolle 19 mit einer Rollenachse Y1 vorgesehen. Die Achsen Y1, Y2 stehen beide im Wesentlichen senkrecht zu der ersten Rollenachse Z2. Durch jede der Z-Rollen 18, 19 wird Druck (siehe Doppelpfeile C, D) auf die Rollenteile 13, 14 ausgeübt, indem die relative Achsenlage der Rollenachsen Y1, Y2 maschinell verstellt wird.

Im gezeigten Beispiel drückt die Z-Rolle 18 in +z Richtung gegen einen Stirnbereich des Rollenteils 13 und die Z-Rolle 19 in -z Richtung gegen einen Stirnbereich des Rollenteils 14.

Wird das Längsprofil 1 durch das Walzwerk 20 bewegt, so drehen sich die Rollen 13, 14, 15 und die Rolle 11. Diejenigen Umfangsflächen dieser Rollen, die eine radial nach aussen weisende Flächennormale haben rollen auf den entsprechenden in der x-z Ebene liegenden Flächen des Längsprofils 1 ab. Im Bereich der geneigten Seitenflächen der Rollenteile 13, 14 kommt es zu einer Rutsch- oder Schleifbewegungen in Bezug auf die Flächen des Längsprofils 1, die entweder in der x-y-Ebene liegen oder zur x-y-Ebene leicht schräg geneigt liegen (siehe Beispiel Fig. 1B).

In Fig. 2 sind in einem vergrösserten Ausschnitt weitere Details des Walzwerks 20 zu erkennen. Rechts ist die als Walzkopf dienende Walzrolle 11 und links sind die Rollenteile 13 und 14 gezeigt. Mittig zwischen diesen Elemente 11, 13, 14 wird das Längsprofil 1 in x-Richtung hindurchbewegt. Wie auch in Fig. 1A, ist in Fig. 2 eine Variante gezeigt bei der mittig zwischen den Rollenteilen 13, 14 eine optionale elastische Scheibe 15 angeordnet ist.

Jedes der Rollenteile 13, 14 ist rotationssymmetrisch in Bezug auf die erste Rollenachse Z2 ausgeführt, da die Umfangsflächen dieser Rollenteile 13, 14 entlang des Längsprofils 1 beim Umformen/Walzen abrollen bzw. rutschen müssen. Jedes der Rollenteile 13, 14 ist in Abschnitte oder Scheiben 13.1 - 13.3 und 14.1- 14.3 aufgeteilt, die unterschiedliche Umfangsdurchmesser haben. Vorzugsweise ändert sich der Durchmesser entlang der Rollenachse Z2 stetig ohne Ecken oder Kanten zu bilden. Je nach Form des Längsprofils 1 können aber auch Rollenteile 13, 14 eingesetzt werden, die Umfangssprünge oder -kanten aufweisen.

Um die Gegenrolle, die aus den Rollenteilen 13, 14 und gegebenenfalls 15 gebildet wird, an das jeweilige Längsprofil anpassen zu können, kann jedes Rollenteil aus einzelnen Scheiben zusammengesetzt werden, die auf einer gemeinsamen Welle 21 sitzen. Es können aber auch solide einstückige Rollenteile zum Einsatz kommen, die jeweils für spezielle Profilformen als Werkzeug angefertigt werden.

Die elastische, schwimmende Lagerung ist notwendig, um die senkrecht wirkenden Walzkräfte auf das Längsprofil 1 übertragen zu können.

In Fig. 3 sind weitere Details eines erfindungsgemässen Walzwerks 20 einer Biegemaschine 10 gezeigt. Wie auch bereits in Fig. 1A gezeigt, wird die Walzrolle 11 von einem Rahmen 12 getragen, der in y-Richtung bewegbar ist (Doppelpfeil A). Die Walzrolle 11 kann auch zwei oder mehr Scheiben 11.1, 11.2 oder Abschnitten umfassen. Die mehrteilige Gegenrolle 13, 14, 15 wird von einem Rahmen 16 getragen, der in y-Richtung bewegbar ist (Doppelpfeil B). Die senkrecht angeordneten Z-Rollen 18 und 19 werden auch von entsprechenden Rahmen 25 und 26 getragen und können durch Verschiebungsbewegungen dieser Rahmen 25, 26 in +z und -z Richtung zugestellt werden.

In einer speziellen Ausführungsform der Erfindung kann entweder nur die Walzrolle 11 (respektive der Walzkopf) oder die mehrteilige Gegendruckrolle 13, 14, 15 zugestellt werden, da es letztendlich nur auf eine Relativbewegung dieser Rollen ankommt, um im Walzwerk 20 den notwendigen Druck auf das umzuformende Längsprofil 1 ausüben.

Details einer weiteren Ausführungsform sind in Fig. 4 gezeigt.

Details noch einer weiteren Ausführungsform sind in Fig. 5A gezeigt. Bei der in Fig. 5A gezeigten Ausführungsform sind die Z-Rollen nicht gezeigt. Statt einer Walzrolle 11 wird hier ein Walzkopf 27 eingesetzt. Der Walzkopf 27 hat einen bogenförmigen Wirkbereich 28, der Druck ausübt auf eine Seite des zu verformenden Längsprofils 1. Als Gesamtes betrachtet ist der Walzkopf 27 anders als die Walzrolle 11 nicht als rotationssymmetrischer Gesamtkörper ausgeführt. Das Längsprofil 1 rutscht oder gleitet entlang des bogenförmigen Wirkbereichs 28 des Walzkopfes 27. Bei der Walzrolle 11 hingegen rollt diese am Längsprofil 1 ab.

Details einer gegenwärtig gegenüber der in Fig. 5A gezeigten Ausführungsform bevorzugten Ausführungsform sind in Fig. 5B gezeigt. In dieser Abbildung sind die Z-Rollen nicht gezeigt. Statt einem Walzkopf 27 oder einer Walzrolle 11 kommt hier ein sogenannter Rollenkopf 29 zum Einsatz. Der Rollenkopf 29 hat wiederum einen Wirkbereich. Im Wirkbereich sind eine oder mehrere Rollen 30 in den Rollenkopf 29 integriert. Der Rollenkopf 29 übt indirekt über diese integrierten Rollen 30 Druck aus auf das umzuformende Längsprofil 1 (das Längsprofil 1 ist in Fig. 5B etwas vergrössert dargestellt, um es sichtbar zu machen). Je nach Ausführungsform gibt es integrierte Rollen 30, die in -y Richtung und/oder in +z und -z Richtung Druck ausüben auf die jeweiligen Seiten oder Bereiche des zu verformenden Längsprofils 1. Als Gesamtes betrachtet ist der Rollenkopf 29 anders als die Walzrolle 11 nicht als rotationssymmetrischer Gesamtkörper ausgeführt. Der Rollenkopf 29 an sich hat die Funktion die integrierten Rollen 30 zu tragen und den Druck auf diese Rollen 30 zu übertragen. Das Längsprofil 1 rutscht oder gleitet entlang der integrierten Rollen 30 des Rollenkopfes 29, die dadurch in Rotation versetzt werden und am Längsprofil 1 abrollen. Bei der Walzrolle 11 hingegen rollt die gesamte Walzrolle 11 am Längsprofil 1 ab.

Die Vorrichtung 10 hat den Vorteil, dass sie schnell, zuverlässig und genau arbeitet. Die Vorrichtung 10 kann durch eine geeignete CNC Steuerung und durch Umrüsten der Gegenrollen und Walzrolle einfach und schnell an verschiedenste Längsprofile angepasst werden.

Diese erfindungsgemässe Kombination führt zu Umformmöglichkeiten, welche bisher nicht erreichbar waren. Präzise, reproduzierbare Biegekonturen mit geringsten Eigenspannungen sind das Ergebnis des beschriebenen Fliessformbiegens. Die Werkstoffpalette, die sich für dieses Verfahren eignet, reicht von weichen NE-Metallen bis hin zu hochfesten Stählen. Es können rollierte Profile in geschlossener oder offener Ausführung, extrudierte Strangpressprofile oder Rohre in unterschiedlichsten Querschnittsgeometrien gebogen werden.

Mithilfe des neuartigen inkrementellen Biegeverfahrens lassen sich Profile aus hochfestem Stahl bis hin zu Aluminium prozesssicher umformen.

## Patentansprüche

1. Vorrichtung (10) zum automatisierten Biegen von Längsprofilen (1) mit einer Längsachse, wobei die Vorrichtung (10) ein Walzwerk (20) mit einem Walzkopf und einer Gegendruckrolle umfasst, die in Bezug zu dem Walzkopf und beabstandet von diesem auf einer gegenüberliegenden Seite des umzuformenden Längsprofils (1) angeordnet ist, wobei die Gegendruckrolle eine erste Rollenachse (Z2) aufweist, die im Wesentlichen senkrecht zu der Längsachse verläuft, **dadurch gekennzeichnet, dass**
- als Gegendruckrolle ein Rollenpaar mit mindestens zwei Rollenteilen (13, 14) dient, die koaxial angeordnet und so schwimmend gelagert sind, dass der relative axiale Abstand zwischen den Rollenteilen (13, 14) variabel ist, und
- dass in einer Richtung parallel zu der ersten Rollenachse (Z2) kontrolliert Druck (C, D) auf die Rollenteile (13, 14) ausgeübt werden kann.

2. Vorrichtung (10) nach Anspruch 1, **dadurch gekennzeichnet, dass** in einem Biegebereich des Walzwerks (20) nur die beiden Rollenteile (13, 14) und der Walzkopf direkten Druck ausüben auf das Längsprofil (1).

3. Vorrichtung (10) nach Anspruch 1 oder 2, **dadurch gekennzeichnet, dass** es sich bei dem Walzkopf um einen Kopf (27) handelt, der einen bogenförmigen Wirkbereich (28) hat, aber an sich nicht als rotationssymmetrischer Gesamtkörper ausgeführt ist.

4. Vorrichtung (10) nach Anspruch 1 oder 2, **dadurch gekennzeichnet, dass** es sich bei dem Walzkopf um eine Walzrolle (11) handelt, die rotationssymmetrisch ausgeführt und drehbar in Bezug auf eine Walzachse (Z1) gelagert ist.

5. Vorrichtung (10) nach Anspruch 1 oder 2, **dadurch gekennzeichnet, dass** es sich bei dem Walzkopf um einen Rollenkopf (29) handelt, der eine oder mehrere integrierte Rollen (30) umfasst, die in einem Wirkbereich des Rollenkopfes (29) angeordnet sind.

6. Vorrichtung (10) nach Anspruch 4, **dadurch gekennzeichnet, dass** die Walzrolle (11) eine Umfangsform aufweist, die an eine Innenform des zu biegenden Längsprofils (1) angepasst ist.

7. Vorrichtung (10) nach einem der vorhergehenden Ansprüche, **dadurch gekennzeichnet, dass** die Rollenteile (13, 14) eine Umfangsform aufweisen, die an eine Aussenform des zu biegenden Längsprofils (1) angepasst ist.

8. Vorrichtung (10) nach einem der vorhergehenden Ansprüche, **dadurch gekennzeichnet, dass** die Vorrichtung (10) eine Z-Rolle (19) mit einer zweiten Rollenachse (Y1) umfasst, die im Wesentlichen senkrecht zu der ersten Rollenachse (Z2) verläuft, wobei der Druck (D) auf eines der Rollenteile (14) ausübbar ist indem die Achsenlage der zweiten Rollenachse (Y1) maschinell verstellt wird, wobei die axiale Position der anderen der Rollenteile (13) an der ersten Rollenachse (Z2) fixiert ist.

9. Vorrichtung (10) nach Anspruch 8, **dadurch gekennzeichnet, dass** die Z-Rolle (19) mit einem Umfangsbereich gegen einen Stirnbereich des Rollenteils (14) drückt.

10. Vorrichtung (10) nach einem der vorhergehenden Ansprüche, **dadurch gekennzeichnet, dass** die Vorrichtung (10) eine erste Z-Rolle (18) mit einer zweiten Rollenachse (Y2) und eine zweite Z-Rolle (19) mit einer dritten Rollenachse (Y1) umfasst, die beide im Wesentlichen senkrecht zu der ersten Rollenachse (Z2) verlaufen, wobei durch jede der Z-Rollen (18, 19) Druck (C, D) auf die Rollenteile (13, 14) ausübbar ist indem die relative Achsenlage der zweiten Rollenachse (Y2) und der dritten Rollenachse (Y1) maschinell verstellt wird.

11. Vorrichtung (10) nach einem der vorhergehenden Ansprüche, **dadurch gekennzeichnet, dass** der Walzkopf (11, 27, 29) und die als Gegendruckrolle dienenden Rollenteile (13, 14) so gelagert und angeordnet sind, dass sie durch eine Abstandsreduktion relativ zueinander zustellbar sind, um so von zwei Seiten Druck auf das Längsprofil (1) auszuüben.

12. Vorrichtung (10) nach einem der vorhergehenden Ansprüche, **dadurch gekennzeichnet, dass** das Längsprofil (1) durch die Vorrichtung (10) hindurchbewegt und durch die Wechselwirkung mit dem Walzkopf (11, 27, 29) und den Rollenteilen (13, 14) in ein bogenförmiges Profil umgeformt wird, wobei die an einer bogenaussenseitigen Stirnwand entstehenden Materialflüsse über die an Seitenwänden des Längsprofils (1) wirkenden Bereiche der Rollenteile (13, 14) über zugeordnete Seitenwände in eine bogeninnenseitige Stirnwand umgelenkt werden.

13. Vorrichtung (10) nach Anspruch 12, **dadurch gekennzeichnet, dass** eine Biegelinie an die Bogeninnenseite des Profils (1) verlegt ist und ein Gefügefluss von der Bogenaussenseite in Richtung auf die Bogeninnenseite bewirkt wird.

14. Vorrichtung (10) nach einem der vorhergehenden Ansprüche, **dadurch gekennzeichnet, dass** jedes der Rollenteile (13, 14) eine mindestens teilweise konische Umfangsform aufweist.

15. Vorrichtung (10) nach einem der vorhergehenden Ansprüche, **dadurch gekennzeichnet, dass**
- jedes der Rollenteile (13, 14) rotationssymmetrisch ist in Bezug auf die erste Rollenachse (Z2), und
- dass jedes der Rollenteile (13, 14) Abschnitte (13.1 - 13.3, 14.1- 14.3) aufweist, die unterschiedliche Umfangsdurchmesser haben, wobei vorzugsweise der Durchmesser sich entlang der Rollenachse (Z1) monoton verändert.

## Claims

1. Device (10) for the automated bending of longitudinal profiles (1) having a longitudinal axis, the device (10) comprising a rolling mill (20) having a rolling head and a counterpressure roll, which is situated in relation to the rolling head and spaced apart therefrom on an opposite side of the longitudinal profile (1) to be reshaped, the counterpressure roll having a first roll axis (Z2), which runs essentially perpendicular to the longitudinal axis, **characterized in that**
- a roll pair having at least two roll parts (13, 14), which are situated coaxially and are mounted floating in such a way that the relative axial distance between the roll parts (13, 14) is variable, is used as the counterpressure roll, and
- controlled pressure (C, D) may be exerted on the roll parts (13, 14) in a direction parallel to the first roll axis (Z2).

2. Device (10) according to Claim 1, **characterized in that** only the two roll parts (13, 14) and the rolling head exert direct pressure on the longitudinal profile (1) in a bending area of the rolling mill (20).

3. Device (10) according to Claim 1 or 2, **characterized in that** the rolling head is a head (27) which has a curved active area (28), but is not implemented as a rotationally-symmetric total body per se.

4. Device (10) according to Claim 1 or 2, **characterized in that** the rolling head is a roller (11) which is implemented as rotationally symmetric and is mounted as rotatable in relation to a rolling axis (Z1).

5. Device (10) according to Claim 1 or 2, **characterized in that** the rolling head is a roll head (29), which comprises one or more integrated rolls (30), which are situated in an active area of the roll head (29).

6. Device (10) according to Claim 4, **characterized in that** the roller (11) has a peripheral shape which is adapted to an internal shape of the longitudinal profile (1) to be bent.

7. Device (10) according to one of the preceding claims, **characterized in that** the roll parts (13, 14) have a peripheral shape which is adapted to an external shape of the longitudinal profile (1) to be bent.

8. Device (10) according to one of the preceding claims, **characterized in that** the device (10) comprises a Z roll (19) having a second roll axis (Y1), which runs essentially perpendicular to the first roll axis (Z2), the pressure (D) being able to be exerted on one of the roll parts (14) **in that** the axial location of the second roll axis (Y1) is mechanically adjusted, the axial position of the other of the roll parts (13) on the first roll axis (Z2) being fixed.

9. Device (10) according to Claim 8, **characterized in that** the Z roll (19) presses against a frontal area of the roll part (14) using a peripheral area.

10. Device (10) according to one of the preceding claims, **characterized in that** the device (10) comprises a first Z roll (18) having a second roll axis (Y2) and the second Z roll (19) having a third roll axis (Y1), which both run essentially perpendicular to the first roll axis (Z2), pressure (C, D) being able to be exerted on the roll parts (13, 14) by each of the Z rolls (18, 19), **in that** the relative axial location of the second roll axis (Y2) and the third roll axis (Y2) is mechanically adjusted.

11. Device (10) according to one of the preceding claims, **characterized in that** the rolling head (11, 27, 29) and the roll parts (13, 14) used as the counterpressure roll are mounted and situated in such a way that they may be fed in relation to one another by a distance reduction, to thus exert pressure on the longitudinal profile (1) from two sides.

12. Device (10) according to one of the preceding claims, **characterized in that** the longitudinal profile (1) moves through the device (10) and is reshaped into a curved profile by the interaction with the rolling head (11, 27, 29) and the roll parts (13, 14), the material flows arising on a front wall on the curve exterior side being deflected via the areas of the roll parts (13, 14) acting on lateral walls of the longitudinal profiles (1) via assigned lateral walls into a front wall on the curve interior side.

13. Device (10) according to Claim 12, **characterized in that** a bending line is laid on the curve interior side of the profile (1) and a structure flow is caused from the curve exterior side in the direction toward the curve interior side.

14. Device (10) according to one of the preceding claims, **characterized in that** each of the roll parts (13, 14) has an at least partially conical peripheral shape.

15. Device (10) according to one of the preceding claims, **characterized in that**
- each of the roll parts (13, 14) is rotationally symmetric in relation to the first roll axis (Z2), and
- each of the roll parts (13, 14) has sections (13.1 - 13.3, 14.1 - 14.3) which have different peripheral diameters, the diameter preferably changing monotonously along the roll axis (Z1). I

## Revendications

1. Dispositif (10) permettant de cintrer de façon automatisée des profilés longitudinaux (1) ayant un axe longitudinal, dans lequel le dispositif (10) comprend un laminoir (20) présentant une tête de laminage et un contre-rouleau de pression qui est disposé par rapport à la tête de laminage, et avec un écart à celle-ci, sur un côté opposé du profilé longitudinal (1) à déformer, dans lequel le contre-rouleau de pression présente un premier axe de rouleau (Z2) qui s'étend essentiellement perpendiculairement à l'axe longitudinal, **caractérisé en ce que**
- on utilise comme contre-rouleau de pression une paire de rouleaux présentant au moins deux parties de rouleaux (13, 14) qui sont disposées de façon coaxiale et sont logées de façon flottante de telle sorte que l'écart axial relatif entre les parties de rouleaux (13, 14) est variable, et
- dans une direction parallèle au premier axe de rouleau (Z2), on peut exercer de façon contrôlée une pression (C, D) sur les parties de rouleau (13, 14).

2. Dispositif (10) selon la revendication 1, **caractérisé en ce que** dans une zone de cintrage du laminoir (20), seules les deux parties de rouleau (13, 14) et la tête de laminage exercent une pression directe sur le profilé longitudinal (1).

3. Dispositif (10) selon la revendication 1 ou 2, **caractérisé en ce qu'**il s'agit dans le cas de la tête de laminage d'une tête (27) qui a une zone d'action (28) en forme d'arc mais qui en soi n'est pas exécutée comme un corps total à symétrie de rotation.

4. Dispositif (10) selon la revendication 1 ou 2, **caractérisé en ce qu'**il s'agit dans le cas de la tête de laminage d'un rouleau de laminage (11) qui est exécuté par symétrie de rotation et est logé de façon pivotante par rapport à un axe de laminage (Z1).

5. Dispositif (10) selon la revendication 1 ou 2, **caractérisé en ce qu'**il s'agit dans le cas de la tête de laminage d'une tête de roulage (29) qui comprend un ou plusieurs rouleaux intégrés (30) qui sont disposés dans une zone d'action de la tête de roulage (29).

6. Dispositif (10) selon la revendication 4, **caractérisé en ce que** le rouleau de laminage (11) présente une forme circonférentielle qui est adaptée à la forme interne du profilé longitudinal (1) à cintrer.

7. Dispositif (10) selon l'une des revendications précédentes, **caractérisé en ce que** les parties de rouleau (13, 14) présentent une forme circonférentielle qui est adaptée à une forme externe du profilé longitudinal (1) à cintrer.

8. Dispositif (10) selon l'une des revendications précédentes, **caractérisé en ce que** le dispositif (10) comporte un rouleau Z (19) ayant un second axe de rouleau (Y1) qui s'étend essentiellement perpendiculairement au premier axe de rouleau (Z2), la pression (D) pouvant être exercée sur une des parties de rouleau (14), et **en ce que** la position axiale du second axe de rouleau (Y1) est réglée par machine, la position axiale de l'autre des parties de rouleaux (13) étant fixée au niveau du premier axe de rouleau (Z2).

9. Dispositif (10) selon la revendication 8, **caractérisé en ce que** le rouleau Z (19) exerce une pression via une zone circonférentielle contre une face avant de la partie de rouleau (14).

10. Dispositif (10) selon l'une des revendications précédentes, **caractérisé en ce que** le dispositif (10) comporte un premier rouleau Z (18) ayant un second axe de rouleau (Y2) et un second rouleau Z (19) ayant un troisième axe de rouleau (Y1) qui s'étendent tous deux essentiellement perpendiculairement au premier axe de rouleau (Z2), suite à quoi, par chacun des rouleaux Z (18, 19) peut être exercée une pression (C, D) sur les parties de rouleau (13, 14) **en ce que** la position axiale relative du second axe de rouleau (Y2) et du troisième axe de rouleau (Y1) peut être réglée par machine.

11. Dispositif (10) selon l'une des revendications précédentes, **caractérisé en ce que** la tête de laminage (11, 27, 29) et les parties de rouleau (13, 14) servant de contre-rouleau de pression sont logées et disposées de façon telle qu'elles sont réglables relativement les unes par rapport aux autres par une réduction d'écartement, pour exercer alors des deux côtés une pression sur le profilé longitudinal (1).

12. Dispositif (10) selon l'une des revendications précédentes, **caractérisé en ce que** le profilé longitudinal (1) est déplacé par le dispositif (10) et déformé par l'interaction de la tête de laminage (11, 27, 29) et des parties de rouleau (13, 14) en un profilé en forme d'arc, les fluages de matériau qui se forment au niveau d'une paroi avant en arc côté externe étant déviés dans une paroi avant en arc côté interne via les zones des parties de rouleau (13, 14) agissant sur les parois latérales du profilé longitudinal (1), via les parois latérales coordonnées.

13. Dispositif (10) selon la revendication 12, **caractérisé en ce qu'**une ligne de cintrage est déplacée au niveau d'un côté face interne du profilé (1) et **en ce qu'**un fluage de matériau est provoqué de la face externe en arc dans la direction de la face interne en arc.

14. Dispositif (10) selon l'une des revendications précédentes, **caractérisé en ce que** chacune des parties de rouleau (13, 14) présente une forme circonférentielle au moins partiellement conique.

15. Dispositif (10) selon l'une des revendications précédentes, **caractérisé en ce que**
- chacune des parties de rouleau (13, 14) est en symétrie de rotation par rapport au premier axe de rouleau (Z2) et
- chacune des parties de rouleau (13, 14) présente des segments (13.1 - 13.3, 14.1 - 14.3) qui ont un diamètre circonférentiel différent, le diamètre étant de préférence modifié de façon constante le long de l'axe de rouleau (Z1).
